# EUROPÄISCHE PATENTSCHRIFT

(11) **EP 1 166 969 B1**
(45) Veröffentlichungstag und Bekanntmachung des Hinweises auf die Patenterteilung: **02.11.2006**
(21) Anmeldenummer: 01810569.2
(22) Anmeldetag: 13.06.2001
(51) Int. Cl.: B25D 16/00, B25F 5/00

(54) **Handwerkzeuggerät**
Hand tool
Outil à main

(30) Priorität: 26.06.2000 DE 10031050
(43) Veröffentlichungstag der Anmeldung: 02.01.2002
(73) Patentinhaber: HILTI Aktiengesellschaft, 9494 Schaan (LI)
(72) Erfinder: Fünfer, Josef, 86343 Königsbrunn (DE); Bonschke, Michael, 80939 München (DE); Gilger, Claus, 81241 München (DE)
(74) Vertreter: Wildi, Roland

(56) Entgegenhaltungen:
- DE-A- 19 528 924
- US-A- 3 393 782
- US-A- 5 992 257
- DATABASE WPI Section PQ, Week 199613 Derwent Publications Ltd., London, GB; Class Q64, AN 1996-129486 XP002257463 -& WO 96 04496 A (ELTOS JSC), 15. Februar 1996 (1996-02-15)

## Beschreibung

Die Erfindung bezeichnet ein Handwerkzeuggerät, wie einen Kombihammer, zur Erzeugung einer zumindest teilweise drehenden Bewegung eines Werkzeuges.

Derartige Kombihämmer erzeugen mit einem Antrieb sowohl eine drehende als auch eine schlagende Bewegung, wobei zwischen den einzelnen Betriebsmodi, wie Bohren, Bohrmeisseln, Meissel positionieren und Meisseln, mit einem Modenwahlschalter, welcher mit dem Getriebe verbunden ist, manuell gewechselt werden kann. Ein unbeabsichtigtes Umschalten von dem Betriebsmode Meisseln, bei welchem zumeist ein bei zweckentsprechender Benutzung nicht rotierbares Werkzeug benutzt wird, in die Betriebsart Bohren oder Bohrmeisseln kann zu einer Gefährdung des Nutzers führen.

Die Auswahl der Betriebsmodi wird allgemein üblich intern durch Schalthülsen vorgenommen, welche meist parallel zur Drehrichtung einer Antriebswelle orientiert linear verschiebbar im Gehäuse des kombinierten Handwerkzeuggerätes angeordnet sind und über ihre Positionierung ein formschlüssiges Eingreifen der inneren Schaltmittel, meist zwischen Zahnrad und Antriebswelle, herstellen. Zumeist sind für die Betriebsmodi Bohren und Meisseln zwei getrennte Schalter vorgesehen, da diese auch intern zumeist über zwei getrennte Schalthülsen geschaltet werden. Die aus Sicherheitsgründen bei mehr als zwei Betriebsmodi möglicherweise eingeschränkte zulässige Abfolge der Betriebsarten untereinander muss über aufwendige gegenseitige Arretierungen der einzelnen Schaltstellungen gewährleistet werden.

Drehschalter zum Auswählen einer aus mehreren diskreten Schaltstellungen, die jeweils über einen Drehwinkelbereich bestimmt werden, geben je Drehrichtung eine zulässige Schaltfolge vor. Bestimmten Drehwinkelbereichen werden über dem drehbar gelagerten Drehschalter direkt oder mittels Transformationen in andere Bewegungsarten, bspw. über ein Schaltteil oder eine Führungskurve in lineare, interne diskrete Schaltstellungen zugeordnet. Nach der DE4302083A1 wird bspw. die Umschaltung der Betriebsmodi über einen Drehschalter realisiert, dessen exzentrisch gelagerter Zapfen in eine Schaltnut einer linear verschiebbaren Schalthülse eingreift.

Im Übergangsbereich verschiedener Betriebsmodi ist durch den Einsatz federelastischer Elemente die Ausbildung eines federkraftunterstützten Schaltverhaltens vorbekannt, wobei die interne diskrete Schaltstellung durch den stabilen Zustand des federelastischen Elements bestimmt wird. So wird bspw. nach der US5379848 die Synchronisation der Umschaltung durch ein federbelastetes Zahnrad erreicht, wodurch der Drehschalter stets in die jeweils andere Position geschaltet werden kann. Die Umschaltung selbst erfolgt durch die lineare Verschiebung einer Schalthülse, in welche der Drehschalter über einen exzentrisch angeordneten Zapfen eingreift.

Nach der US5992257, die ein Handwerkzeuggerät gemäß dem Oberbegriff des Anspruchs 1 offenbart, kann eine Synchronisation des Schaltvorgangs auch durch ein federelastisches Element zwischen zwei beweglichen Teilen des Drehschalters selbst bewirkt werden, wobei ein Teil unabhängig vom internen Synchronisationszustand von Hand gegen die Federkraft geschaltet wird und das andere Teil über die Federkraft den internen Schaltvorgang bei erfolgter Synchronisation vornimmt.

Nach der EP0437716 werden bei einem Handwerkzeuggerät drei Betriebsmodi über einen, zur Synchronisation eine Schaltfeder integrierenden, Drehschalter geschaltet, wobei ein versehentliches Weiterschalten durch einen teilweise kombiniert zu betätigenden, formschlüssig eingreifenden Druckknopf am Drehschalter sicher verhindert wird.

Die Aufgabe der Erfindung besteht in der Realisierung eines Handwerkzeuggerätes mit einem einzigen Drehschalter für die Auswahl von mindestens drei Betriebsmodi des Handwerkzeuggerätes, mit welchem unabhängig von der momentanen Stellung der inneren Schaltmittel der Betriebsmode gewechselt sowie als weiterer Aspekt ein versehentliches Weiterschalten über den in der Schaltfolge benachbarten Betriebsmode sicher verhindert werden kann.

Die Aufgabe wird durch die Merkmale der unabhängigen Ansprüche gelöst, wobei sich vorteilhafte Weiterbildungen aus den Unteransprüchen ergeben.

Im wesentlichen weist das Handwerkzeuggerät einen Drehschalter zur Auswahl von mindestens drei verschiedenen Betriebsmodi auf, wobei beim Schaltvorgang des Nutzers durch Verdrehung eines selbsthemmenden Betätigungsteils des Drehschalters in einen benachbarten Drehwinkelbereich hinein über einen mit dem Betätigungsteil verbundenen, exzentrisch angeordneten Schaltstift ein Drehmoment auf eine auskragende, vorteilhaft als Blattfeder ausgeführte, Feder übertragen wird, welche drehfest mit einem, direkt oder indirekt zumindest ein inneres Schaltmittel versetzenden, koaxial drehbaren Schaltteil verbunden ist und als federelastische Kupplung zwischen dem Betätigungsteil als drehmomenteinleitendes Teil und dem Schaltteil als drehmomentableitendes Teil dient, wodurch ein temporäres Drehmoment bis zum formschlüssigen Eingreifen synchronisierter innerer Schaltmittel in der Feder federelastisch gespeichert wird.

Die Selbsthemmung des Betätigungsteils gegenüber dem Gehäuse ist vorteilhaft über eine ausreichende Haftreibung oder über ein Halteelement ausgeführt, bspw. eine federbelastete Kugel, welche in eine Ausnehmung eingreift.

Vorteilhaft ist der zulässige Federweg der auskragenden Feder durch einen, vorteilhaft mit dem Schaltteil verbundenen, Anschlag des Kragarms begrenzt, wodurch der Schalter bezüglich einer unzulässigen Überdrehung selbstsperrend wird. Dadurch wird zum einen einer Überbeanspruchung der Feder vorgebeugt sowie durch den über die Feder und den Kontakt mit dem Schaltstift vermittelten Zwang ein Überdrehen der zulässigen, vorteilhaft der direkt in Schaltrichtung benachbarten, Schaltposition sicher verhindert.

Vorteilhaft ist für jede, je einer Schaltfolge zugeordnete, Drehrichtung des Drehschalters jeweils ein Schaltstift und/oder eine zugeordnete auskragende Feder vorgesehen. Somit kann in beiden Drehrichtungen synchronisiert und gegen Überdrehung gesichert geschaltet werden, wobei stets nur die dieser Drehrichtung zugeordnete Feder in Kontakt mit dem zugeordneten Schaltstift steht.

Weiter vorteilhaft sind zwei auskragende Federn jeweils unabhängig auskragende Teile einer gemeinsamen Feder, welche vorteilhaft in einem mittleren Abschnitt drehfest am Schaltteil befestigt ist.

Vorteilhaft ist die Befestigung der Feder im wesentlichen dem Schaltstift gegenüberliegend angeordnet, wodurch ein grosser Federweg möglich ist.

Vorteilhaft besteht bezüglich der Anordnung mehrerer Kragarme und/oder Schaltstifte bezüglich der Sollposition bei synchronisierten Schaltmitteln eine Spiegelsymmetrie. Ein Schaltstift kann bezüglich eines Kragarms der Feder einen einseitigen oder einen zweiseitigen Kontakt auf diesen ausbilden.

Ein einzelner Kragarm ist vorteilhaft in der Symmetrieebene peripher angeordnet und wird von einem oder zwei Schaltstiften quer dazu beansprucht, zwei Kragarme sind vorteilhaft längs symmetrisch zueinander liegender Sehnen angeordnet und werden quer nach innen und/oder aussen von einem oder zwei jeweils zugeordneten oder einem gemeinsamen Schaltstift beansprucht.

Der für beide Drehrichtungen mögliche Anschlag ist vorteilhaft bei zwei Kragarmen gemeinsam innerhalb der Symmetrieebene oder getrennt symmetrisch zu dieser ausgeführt. Bei einem einzelnen Kragarm ist dieser vorteilhaft getrennt symmetrisch ausgeführt.

Vorteilhaft weist das Schaltteil einen exzentrisch gelagerten Zapfen auf, welcher in zumindest ein, vorzugsweise linear bewegliches, Schaltmittel, bspw. eine bewegliche Schalthülse, eingreift. Mehrere verschiedene Schaltmittel können vorteilhaft über Schaltübertragungsmittel, bspw. Schaltbleche, zumindest teilweise miteinander gekoppelt sein, wobei vorteilhaft durch zwei quer zueinander orientierte Bewegungsrichtungen der Schaltübertragungsmittel zumindest teilweise eine Entkopplung beider Komponenten der Drehbewegung des Drehschalters gegeben ist.

Vorteilhaft kann bezüglich einer Werkzeugaufnahme ein erstes Schaltmittel den Drehantrieb, ein zweites Schaltmittel den Schlagantrieb und ein drittes Schaltmittel die Arretierung des kombinierten Handwerkzeuggerätes ein- bzw. ausschalten, wobei mindestens drei Betriebsmodi über einen, vorteilhaft anschlagbegrenzt nicht über eine volle Umdrehung hinaus drehbaren, Drehschalter im Winkelbereich bis 360° entsprechend der Schaltfolge gleichmässig verteilt angeordnet sind.

Durch den Drehschalter ist sicherstellt, dass mehr als zwei Betriebsmodi nur in einer bestimmten Abfolge geschaltet werden können. Dieser Drehschalter setzt den, einen Betriebsmode einstellenden, Drehwinkelbereich über ein Exzenterteil formschlüssig transformiert in eine lineare Bewegung eines ersten, axial beweglichen Schaltmittels um, welches über ein Schaltübertragungsmittel synchronisiert mit einem zweiten linear beweglichen, in einem anderen Bereich schaltenden, Schaltmittel verbunden ist. Dadurch sind für den Anwender mehr als zwei Betriebsmoden des kombinierten Handwerkzeuggerätes einfach über einen Drehschalter auswählbar.

Die Erfindung wird nachfolgend anhand eines Ausführungsbeispieles näher erläutert mit:
Fig. 1 als selbstsperrender Drehschalter für ein Handwerkzeuggerät
Fig. 2 als Schaltmittelanordnung für ein Handwerkzeuggerät

Nach Fig. 1 weist ein nicht dargestelltes kombiniertes Handwerkzeuggerät einen Drehschalter 1 zur Auswahl von vier verschiedenen Betriebsmodi 2 auf, wobei bezüglich einer, zum Wechsel von einem Ist-Betriebsmode in einen direkt benachbarten Soll-Betriebsmode hinein notwendige, von Hand aufgebrachten orientierten Verdrehung ϕ eines selbsthemmenden, aus zwei formschlüssig ineinandergreifenden Komponenten zusammengesetztes, Betätigungsteils 3 des Drehschalters 1 ein mit dem Betätigungsteil 3 verbundener, exzentrisch angeordneter Schaltstift 4 eine zugeordnete, als Blattfeder ausgeführte, auskragende Feder 5 deformierend einseitig kontaktiert, welche drehfest mit einem koaxial drehbaren Schaltteil 6 verbunden ist. Zur Selbsthemmung des Betätigungsteils 3 greift ein Halteelement 7 in Form einer Blattfeder in eine Ausnehmung des Mitnehmers des Betätigungsteiles 3 ein. Der verfügbare Federweg eines Kragarms 9 der auskragenden Feder 5 ist durch einen mit dem Schaltteil 6 verbundenen Anschlag 10 des maximal deformierten Kragarms 9' begrenzt. Für einen Wechsel des Betriebsmodi 2 über eine der Verdrehung ϕ entgegengesetzt orientierten Verdrehung ϕ' des Drehschalters 1 ist ein zweiter Schaltstift 4a und ein zugeordneter zweiter Kragarm 9a als unabhängig auskragender Teil der gemeinsamen Feder 5 vorhanden, welche in einem mittleren Abschnitt, im wesentlichen den Schaltstiften 4,4a gegenüberliegend angeordnet, drehfest am Schaltteil 6 befestigt ist. Bezüglich der Anordnung mehrerer Kragarme 9, 9a und der Schaltstifte 4, 4a liegt eine Spiegelsymmetrie bezüglich der Sollposition vor, wobei die zwei Kragarme 9, 9a längs symmetrisch zueinander liegender Sehnen angeordnet sind und jeweils nur der, der Verdrehung ϕ entsprechende, Kragarm 9 quer nach innen von dem zugeordneten Schaltstift 4 einseitig kontaktiert beansprucht wird. Der Anschlag 10 ist für beide Verdrehungen ϕ, ϕ' gemeinsam innerhalb der Symmetrieebene ausgeführt. Das Schaltteil 6 weist einen exzentrisch gelagerten, axial orientierten Zapfen 11 auf, welcher in ein linear bewegliches Schaltmittel 12 in Form einer Schalthülse eingreift.

Nach Fig. 2 sind innerhalb eines nicht vollständig dargestellten kombinierten Handwerkzeuggerätes in einer Schaltmittelanordnung 13 mehrere verschiedene, in einem anderen Bereich schaltende, Schaltmittel 12, 14, 15 in Form zweier Schalthülsen und eines Arretierungsbolzens angeordnet, welche über Schaltübertragungsmittel 16, 17 in Form von Schaltblechen teilweise miteinander gekoppelt sind, wobei durch zwei quer zueinander orientierte Bewegungsrichtungen der Schaltübertragungsmittel 16, 17 eine Entkopplung beider Komponenten X, Y der Drehbewegung des Drehschalters 1 gegeben ist, welcher mit dem axial orientierten Zapfen 11 in das linear bewegliche Schaltmittel 12 in Form einer Schalthülse eingreift. Dabei schaltet bezüglich einer Werkzeugspindel 18 das Schaltmittel 12 den Drehantrieb, das Schaltmittel 14 den Schlagantrieb und das Schaltmittel 15 die Arretierung der Drehbewegung der Werkzeugspindel 18 bezüglich des Gehäuses 8 des kombinierten Handwerkzeuggerätes ein bzw. aus, wobei vier Betriebsmodi 2 über einen, anschlagbegrenzt nicht über eine volle Umdrehung hinaus drehbaren, Drehschalter 1 im Winkelbereich bis 360° entsprechend der Schaltfolge gleichmässig verteilt angeordnet sind.

Für vier Betriebsmodi mit Schaltfolge ergibt sich vorteilhaft folgende Schaltmitteltabelle

| Schaltfolge | Bezeichnung | Drehantrieb | Schlagantrieb | Arretierung |
|---|---|---|---|---|
| 1 | Bohren | EIN | AUS | AUS |
| 2 | Bohrmeisseln | EIN | EIN | AUS |
| 3 | Meissel positionieren | AUS | EIN | AUS |
| 4 | Meisseln | AUS | EIN | EIN |

## Patentansprüche

1. Handwerkzeuggerät mit einem Drehschalter zur Auswahl von verschiedenen Betriebsmodi (2) über eine von Hand auf ein Betätigungsteil (3) des Drehschalters aufgebrachte orientierte Verdrehung (ϕ), mit einem, ein Schaltmittel (12) versetzenden, koaxial drehbaren Schaltteil (6), welches federelastisch mit dem Betätigungsteil (3) verbunden ist, **dadurch gekennzeichnet, dass** ein mit dem Betätigungsteil (3) verbundener, exzentrisch angeordneter Schaltstift (4) eine zugeordnete auskragende Feder (5) deformierend kontaktiert, welche drehfest mit dem Schaltteil (6) verbunden ist.

2. Handwerkzeuggerät nach Anspruch 1, **dadurch gekennzeichnet, dass** zur Selbsthemmung des Betätigungsteils (3) ein Halteelement (7) in ein Gehäuse (8) des Handwerkzeuggerätes eingreift.

3. Handwerkzeuggerät nach Anspruch 1 oder Anspruch 2, **dadurch gekennzeichnet, dass** der verfügbare Federweg eines Kragarms (9) der auskragenden Feder (5) durch einen mit dem Schaltteil (6) verbundenen Anschlag (10) begrenzt ist.

4. Handwerkzeuggerät nach einem der vorhergehenden Ansprüche, **dadurch gekennzeichnet, dass** für einen Wechsel der Betriebsmodi (2) über eine der Verdrehung (ϕ) entgegengesetzt orientierte Verdrehung (ϕ') des Drehschalters ein zweiter Schaltstift (4a) und/oder ein zugeordneter zweiter Kragarm (9a) vorhanden ist.

5. Handwerkzeuggerät nach Anspruch 1, **dadurch gekennzeichnet, dass** der Kragarm (9) und der zweite Kragarm (9a) als unabhängig auskragender Teil der gemeinsamen Feder (5) ausgebildet sind.

6. Handwerkzeuggerät nach Anspruch 1, **dadurch gekennzeichnet, dass** die beiden Kragarme (9, 9a) gemeinsamen Feder (5) in einem, im wesentlichen den Schaltstiften (4,4a) gegenüberliegenden, mittleren Abschnitt drehfest am Schaltteil (6) befestigt ist.

7. Handwerkzeuggerät nach einem der vorhergehenden Ansprüche, **dadurch gekennzeichnet, dass** ein mit dem Schaltteil (6) verbundener, axial orientierter Zapfen (11) in das Schaltmittel (12) drehformschlüssig eingreift.

8. Handwerkzeuggerät nach einem der vorhergehenden Ansprüche, **dadurch gekennzeichnet, dass** innerhalb eines kombinierten Handwerkzeuggerätes in einer Schaltmittelanordnung (13) mehrere Schaltmittel (12, 14, 15) angeordnet sind, welche zumindest teilweise über Schaltübertragungsmittel (16, 17) zumindest teilweise miteinander gekoppelt sind.

9. Handwerkzeuggerät nach Anspruch 8, **dadurch gekennzeichnet, dass** eine Entkopplung beider Komponenten (X, Y) der Drehbewegung des Drehschalters über quer zueinander orientierte Bewegungsrichtungen der Schaltübertragungsmittel (16, 17) erfolgt.

10. Handwerkzeuggerät nach einem der vorhergehenden Ansprüche, **dadurch gekennzeichnet, dass** mindestens drei verschiedene Betriebsmodi (2) des kombinierten Handwerkzeuggerätes über einen Drehschalter entsprechend der Schaltfolge schaltbar sind, wobei optional bezüglich einer Werkzeugspindel (18) das erste Schaltmittel (12) den Drehantrieb, das zweite Schaltmittel (14) den Schlagantrieb und das dritte Schaltmittel (15) die Arretierung der Drehbewegung der Werkzeugspindel (18) bezüglich des Gehäuses (8) ein- bzw. ausschaltet.

## Claims

1. Hand tool featuring a rotary switch for selecting various operating modes (2) via an aligned rotation (φ) applied manually to an actuator (3) for the rotary switch, and featuring a coaxially rotatable switch part (6) which shifts a switch element (12) and is joined resiliently to the actuator (3), **characterised in that** an actuating bolt (4), disposed off-centre and joined to the actuator (3), contacts and deforms an operatively associated, cantilever spring (5) which is joined to the switch part (6) in a manner locking it against rotation.

2. Hand tool according to claim 1, **characterised in that** for self-locking of the actuator (3) a retaining element (7) engages in a housing (8) for the hand tool.

3. Hand tool according to claim 1 or claim 2, **characterised in that** the available spring path of one cantilever arm (9) of the cantilever spring (5) is delimited by a limit stop (10) joined to the switch part (6).

4. Hand tool according to any one of the preceding claims, **characterised in that** a second actuating bolt (4a) and/or an operatively associated second cantilever arm (9a) is provided for a changeover of the operating modes (2) via a rotation (φ') of the rotary switch that is aligned in the opposite direction to the rotation (φ).

5. Hand tool according to claim 1, **characterised in that** the cantilever arm (9) and the second cantilever arm (9a) are configured as an independently cantilevered part of the common spring (5).

6. Hand tool according to claim 1, **characterised in that** the spring (5) common to the two cantilever arms (9, 9a) is attached to the switch part (6) in a manner locked against rotation, in a central section that is situated substantially opposite to the actuating bolts (4, 4a).

7. Hand tool according to any one of the preceding claims, **characterised in that** an axially aligned pin (11) which is joined to the switch part (6) engages in the switch element (12) with positive rotation.

8. Hand tool according to any one of the preceding claims, **characterised in that** disposed within a combined hand tool in a switch element arrangement (13) are a plurality of switch elements (12, 14, 15) which are at least in part coupled to one another, at least in part via switch transfer elements (16, 17).

9. Hand tool according to claim 8, **characterised in that** decoupling of the two components (X, Y) of the rotating movement of the rotary switch takes place via direction components of the switch transfer elements (16, 17) aligned at right angles to one another.

10. Hand tool according to any one of the preceding claims, **characterised in that** at least three different operating modes (2) of the combined hand tool can be accessed via a rotary switch in accordance with the switching sequence, with, optionally with regard to a tool spindle (18), the first switch element (12) switching the drive unit on and off, the second switch element (14) switching the percussion drive on and off, and the third switch element (15) switching the locking of the rotational movement of the tool spindle (18) on and off with regard to the housing (8).

## Revendications

1. Outil à main avec un commutateur rotatif pour sélectionner différents modes de fonctionnement (2) par une rotation orientée (ϕ) imposée manuellement à une partie d'actionnement (3) du commutateur rotatif, comprenant une partie de commutation à rotation coaxiale (6) qui déplace un moyen de commutation (12) et qui est reliée par l'élasticité d'un ressort à une partie d'actionnement (3), **caractérisé en ce qu'**un doigt de commutation excentré (4) relié à la partie d'actionnement (3) vient en contact, en le déformant, avec un ressort en porte-à-faux associé (5) qui est solidaire en rotation de la partie de commutation (6).

2. Outil à main selon la revendication 1, **caractérisé en ce que**, pour le blocage automatique de la partie d'actionnement (3), une partie de retenue (7) s'engage dans un carter (8) de l'outil à main.

3. Outil à main selon la revendication 1 ou la revendication 2, **caractérisé en ce que** la course élastique disponible d'un bras en porte-à-faux (9) du ressort en porte-à-faux (5) est limitée par une butée (10) reliée à la partie de commutation (6).

4. Outil à main selon une des revendications précédentes, **caractérisé en ce qu'**un second doigt de commutation (4a) et/ou un second bras en porte-à-faux associé (9a) est prévu pour changer de mode de fonctionnement (2) par une rotation (ϕ') orientée à l'opposé de la rotation (ϕ).

5. Outil à main selon la revendication 1, **caractérisé en ce que** le bras en porte-à-faux (9) et le second bras en porte-à-faux (9a) sont conformés en parties à porte-à-faux indépendant du ressort commun (5).

6. Outil à main selon la revendication 1, **caractérisé en ce que** les deux bras en porte-à-faux (9, 9a) du ressort commun (5) sont solidarisés en rotation à la partie de commutation (6) dans une portion médiane située sensiblement en face des doigts de commutation (4, 4a).

7. Outil à main selon une des revendications précédentes, **caractérisé en ce qu'**un plot orienté axialement (11) et relié à la partie de commutation (6) s'engage dans le moyen de commutation (12).

8. Outil à main selon une des revendications précédentes, **caractérisé en ce que** plusieurs moyens de commutation (12, 14, 15), accouplés au moins partiellement entre eux au moins partiellement par l'intermédiaire de moyens transmetteurs de commutation (16, 17), sont disposés dans un agencement de moyens de commutation (13) à l'intérieur d'un outil à main combiné.

9. Outil à main selon la revendication 8, **caractérisé en ce que** la dissociation des deux composantes (X, Y) du mouvement de rotation du commutateur rotatif s'effectue en déplaçant les moyens transmetteurs de commutation (16, 17) dans des directions orientées transversalement l'une à l'autre.

10. Outil à main selon une des revendications précédentes, **caractérisé en ce qu'**au moins trois modes de fonctionnement différents (2) de l'outil à main combiné peuvent être adoptés par l'intermédiaire d'un commutateur rotatif en fonction de la séquence de commutation, par rapport à une broche d'outil (18) le premier moyen de commutation (12) autorisant, respectivement interdisant l'entraînement en rotation, le second moyen de commutation (14) autorisant, respectivement interdisant, l'entraînement en percussion, et le troisième moyen de commutation (15) autorisant, respectivement interdisant, le blocage du mouvement de rotation de la broche d'outil (18) par rapport au carter (8).
